# EUROPÄISCHE PATENTSCHRIFT

(11) **EP 2 144 011 B1**
(45) Veröffentlichungstag und Bekanntmachung des Hinweises auf die Patenterteilung: **17.04.2019**
(21) Anmeldenummer: 09164944.2
(22) Anmeldetag: 08.07.2009
(51) Int. Cl.: F24C 15/20

(54) **Dunstabzugsvorrichtung**
Fume extraction device
Dispositif d'aspiration de vapeur

(30) Priorität: 10.07.2008 DE 102008032486
(43) Veröffentlichungstag der Anmeldung: 13.01.2010
(73) Patentinhaber: BSH Hausgeräte GmbH, 81739 München (DE)
(72) Erfinder: Grobleben, Ralf, 75015, Bretten (DE)

(56) Entgegenhaltungen:
- EP-A2- 1 111 311
- EP-A2- 1 843 100
- DE-A1-102004 042 291
- DE-A1-102005 004 692
- DE-U1- 20 122 340

## Beschreibung

Die vorliegende Erfindung betrifft eine Dunstabzugsvorrichtung, insbesondere eine Dunstabzugsvorrichtung in Form einer Esse.

Essen sind Dunstabzugsvorrichtungen, die einen Lüfter zum Ansaugen von Wrasen sowie einen Wrasenschirm umfassen. Oberhalb des Wrasenschirms, der auch als Sichthaube bezeichnet wird, ist bei Essen ein Kanal angeordnet, der als Kamin bezeichnet wird. In dem Kamin ist in der Regel der Lüfter aufgenommen. Zudem leitet der Kamin die durch den Lüfter angesaugte Luft zu einem Luftauslass der Dunstabzugsvorrichtung.

Dunstabzugsvorrichtungen werden in zwei so genannten Betriebsarten benutzt. Zum einen sind Geräte bekannt, die im Abluftbetrieb benutzt werden können. Bei dieser Betriebsart wird die durch den Lüfter angesaugte Luft nach einer Reinigung mittels Filtern oder anderer Reinigungsmittel über einen Auslass an die Umgebung abgegeben. Bei Umlufthauben hingegen wird die durch den Lüfter angesaugte und gereinigte Luft unmittelbar in den Raum abgegeben, in dem die Dunstabzugsvorrichtung betrieben wird.

Da die Anforderungen an die Reinheit der Luft bei einer Dunstabzugsvorrichtung, die im Umluftbetrieb betrieben wird, höher sind, wird die durch Fettfilter vorgereinigte Luft bei diesen Dunstabzugsvorrichtungen mittels Aktivkohlefiltern oder ähnlichen Filterelementen von Gerüchen und/oder Feuchtigkeit befreit. Hierbei arbeiten die Dunstabzugsvorrichtungen nach dem Prinzip, dass die mit Fett, Feuchtigkeit und Kochdünsten angereicherte Luft zunächst durch einen Fettfilter und danach durch den Aktivkohlefilter geleitet wird.

Die so gereinigte Luft wird über Schlitze oder Öffnungen im oberen Bereich des Kamins in den Raum zurückgeführt, in dem die Dunstabzugsvorrichtung betrieben wird. Dieser Raum kann beispielsweise eine Küche sein. Ein Nachteil dieser Luftführung bei Umluft-Dunstabzugsvorrichtungen besteht darin, dass die Fläche, über die die gereinigte Luft austreten kann gering ist und es daher zu starken Strömungen und Geräuschentwicklungen kommt.

Eine solche Dunstabzugshaube ist in der DE 10 2004 042 291 A1 offenbart. Die Dunstabzugshaube weist einen Kamin auf, der aus zwei Teilen besteht. Insbesondere besteht der Kamin aus einem Innenkamingehäuse und einem Außenkamingehäuse, die jeweils Blechteile darstellen. In dem Innenkamingehäuse sind im oberen Bereich schlitzartige Öffnungen eingebracht.

Auch die EP 1 843 100 A2 offenbart eine Vorrichtung und ein Verfahren zum Absaugen von Dunst, bei der der Kamin Ventilationsöffnungen in Form von Schlitzen aufweist.

Die EP 1 111 311 A2 beschreibt eine Dunstabzugsvorrichtung, die einen Dunstabzugsluftweg für Umluft aufweist. An der Vorderseite der Dunstabzugsvorrichtung ist daher ein Reinluftauslass gebildet, der durch Schlitze gebildet ist.

In der DE 201 22 340 U1 ist eine Dunstabzugshaube beschrieben, bei der der Kamin aus Paneelen gebildet wird, die zumindest teilweise als Luftabgabefläche dienen. Die Außenseiten der Paneele sind beispielsweise als Lochbleche, Treppenstufenplatten oder Gitter ausgebildet. Ein Nachteil dieser Ausgestaltung der Dunstabzugshaube besteht darin, dass der Aufbau der Dunstabzugsvorrichtung aufgrund der Vielzahl von Einzelteilen komplex ist und die Handhabung, beispielsweise die Reinigung für den Nutzer aufwendig ist.

Aufgabe der vorliegenden Erfindung ist es daher eine Dunstabzugsvorrichtung zu schaffen, mit der zum einen eine ausreichend große Fläche für die Abgabe gereinigter Luft aus der Dunstabzugsvorrichtung vorliegt und die dennoch einen einfachen Aufbau aufweist.

Erfindungsgemäß wird die Aufgabe daher gelöst durch eine Dunstabzugsvorrichtung mit einer Sichthaube, einem oberhalb der Sichthaube angeordneten Kamin und einer Luftauslasseinheit, die einen Teil des Kamins bildet wobei zumindest ein Teil einer der Wände der Luftauslasseinheit aus einem luftdurchlässigen Material besteht und zumindest zwei Wände der Luftauslasseinheit ein einteiliges Bauteil darstellen. Die Dunstabzugsvorrichtung ist dadurch gekennzeichnet, dass zumindest ein Teil zweier seitlicher Außenflächen der Luftauslasseinheit aus luftdurchlässigem Material besteht, das ein Gewebe, Streckmetallgitter, Vlies oder Gewirk darstellt.

Als Dunstabzugsvorrichtung wird im Sinne dieser Erfindung insbesondere eine Dunstabzugshaube für Küchen und besonders bevorzugt eine Esse bezeichnet. Die Esse kann als Wandesse oder Inselesse ausgestaltet sein. Die Sichthaube, die auch als Wrasenschirm bezeichnet wird, weist eine Absaugöffnung zum Ansaugen verunreinigter Luft auf. In der Absaugöffnung ist vorzugsweise ein Fettfilter vorgesehen. Der Kamin der erfindungsgemäßen Dunstabzugsvorrichtung dient zum einen der Aufnahme des Lüfters der Dunstabzugsvorrichtung und zum anderen der Luftführung der durch den Lüfter angesaugten und durch den Fettfilter gereinigten Luft. Die Luftauslasseinheit ist im Sinne der vorliegenden Erfindung ein Bauteil, über das die in der Dunstabzugsvorrichtung behandelte Luft aus der Dunstabzugsvorrichtung austreten kann. Die Luftauslasseinheit bildet einen Teil des Kamins. Die Luftauslasseinheit und der Kamin können dabei von einem gemeinsamen Bauteil gebildet sein. Ebenso möglich ist es, die Luftauslasseinheit als separates Bauteil auszuführen, das mit dem Kamin verbunden wird. Insbesondere wird durch die Luftauslasseinheit zumindest ein Teil der Außenwände des Kamins gebildet. Als Außenwände werden in diesem Zusammenhang die Wände des Kamins bezeichnet, die für den Benutzer der Dunstabzugsvorrichtung im montierten Zustand der Dunstabzugsvorrichtung sichtbar sind.

Als luftdurchlässiges Material, aus dem zumindest ein Teil der Wände der Luftauslasseinheit besteht, wird im Sinne dieser Erfindung ein Material verstanden, das über dessen gesamte Fläche Luftaustrittsflächen aufweist. Im Gegensatz zu Material, in das Öffnungen beziehungsweise Schlitze verteilt eingebracht sind, kann bei einem luftdurchlässigen Material eine größere Fläche für den Luftaustritt zur Verfügung gestellt werden. Bei luftdurchlässigem Material ist der größte Teil der Fläche, die dieses bedeckt, für Luft durchlässig. Die einzelnen Öffnungen oder Poren des luftdurchlässigen Materials weisen vorzugsweise einen Öffnungsquerschnitt von weniger als 4 Quadratmillimetern, vorzugsweise von weniger als 2 Quadratmillimeter auf.

Mindestens zwei der Wände der Luftauslasseinheit sind gemäß der vorliegenden Erfindung ein einteiliges Bauteil. Vorzugsweise sind alle sichtbaren Wände, das heißt Außenwände der Luftauslasseinheit als einteiliges Bauteil zusammengefasst.

Als einteiliges Bauteil wird hierbei ein Bauteil bezeichnet, das mit einem Montageschritt an der Dunstabzugsvorrichtung fixiert werden kann. Zur abschließenden Befestigung des einteiligen Bauteils an der Dunstabzugsvorrichtung können Befestigungselemente vorgesehen sein, die an der Luftauslasseinheit vorgesehen oder als separates Element vorliegen können. Das einteilige Bauteil, das zumindest zwei der Wände der Luftauslasseinheit umfasst, kann als Integralbauteil hergestellt werden oder vormontiert sein. Im letzteren Fall sind die mindestens zwei Wände der Luftauslasseinheit vorzugsweise unlösbar miteinander verbunden. Dies kann über bekannte Herstellungsverfahren, wie beispielsweise Schweißen oder Nieten erfolgen.

Indem mindestens zwei Wände der Luftauslasseinheit ein einteiliges Bauteil darstellen, das heißt zu einem Bauteil zusammengefasst sind, kann eine Reihe von Vorteilen erzielt werden. Zum einen ist die Montage und Demontage der Luftauslasseinheit vereinfacht. Dies ist von besonderer Bedeutung, da die Luftauslasseinheit zu Reinigungszwecken oder für Reparaturarbeiten von der Dunstabzugsvorrichtung entfernt werden muss. Zudem wird der Luftauslasseinheit durch einen einteiligen Aufbau eine Stabilität verliehen, die die Handhabung bei der Montage und bei der Lagerung vereinfacht. Die Erhöhung der Stabilität ist insbesondere bei der erfindungsgemäßen Luftauslasseinheit von Bedeutung, da zumindest ein Teil der Wände durch ein luftdurchlässiges Material gebildet werden. Der Tatsache, dass dieses gegebenenfalls eine geringere Festigkeit oder Stabilität aufweist, wird erfindungsgemäß dadurch Rechnung getragen, dass die Stabilität durch das Zusammenfassen zumindest zweier Wände zu einem Bauteil geliefert wird. Schließlich wird durch den einteiligen Aufbau der Luftauslasseinheit das optische Erscheinungsbild der Dunstabzugsvorrichtung verbessert.

Gemäß einer Ausführungsform weist die Luftauslasseinheit mindestens drei Außenflächen auf und zumindest ein Teil einer Vorderseite und zweier seitlicher Außenflächen, die im Folgenden auch als Seitenflächen bezeichnet werden, bestehen aus luftdurchlässigem Material. Auch bei dieser Ausführungsform sind die Vorderseite und die zwei seitlichen Außenflächen der Luftauslasseinheit vorzugsweise einteilig ausgeführt, das heißt zu einem Bauteil zusammengefasst. Im Sinne dieser Erfindung werden - soweit nicht anders definiert - Richtungsangaben und Positionsangaben, wie vorne, oben und unten, bezogen auf den Zustand der Dunstabzugsvorrichtung verwendet, in der diese für den Betrieb montiert ist, das heißt beispielsweise an einer Raumwand befestigt ist. Die Vorderseite und die zwei seitlichen Außenflächen grenzen aneinander an. Die Teile dieser Flächen die aus luftdurchlässigem Material bestehen erstrecken sich vorzugsweise bis zu den Rändern der Flächen, an denen diese aneinander angrenzen. Somit wird es möglich die luftdurchlässigen Bereiche der mindestens drei Seiten aus einem durchgehenden luftdurchlässigen Material herzustellen. Hierdurch wird erneut die Herstellung und Handhabung der Dunstabzugsvorrichtung vereinfacht. Zudem wird das optische Erscheinungsbild der Dunstabzugsvorrichtung beruhigt. Da die Luftdurchlässe in dem luftdurchlässigen Material gemäß der Erfindung gleichmäßig über die gesamte Fläche des Materials verteilt sind, weist der sich über die mindestens drei Flächen der Luftauslasseinheit erstreckende luftdurchlässige Bereich ein einheitliches optisches Erscheinungsbild auf. Vorzugsweise ist der luftdurchlässige Bereich der Luftauslasseinheit größer als ein gegebenenfalls durch Befestigungs- oder Trägerelemente abgedeckte Bereich.

Weiterhin wird durch das Vorsehen von luftdurchlässigen Bereichen an mindestens drei Flächen der Dunstabzugsvorrichtung eine große Fläche geschaffen, über die Luft aus der Luftauslasseinheit austreten kann. Bei der Dunstabzugsvorrichtung, die im Umluftbetrieb betrieben wird, ist dies von besonderer Bedeutung. Bei diesen Dunstabzugsvorrichtungen muss die gesamte über den Lüfter der Dunstabzugsvorrichtung angesaugte Luft nach der Reinigung an die Umgebung in dem Raum abgegeben werden, in dem die Dunstabzugsvorrichtung betrieben wird. Wird diese relativ große Menge an Luft über einen kleinen Bereich, insbesondere einzelne Öffnungen, beispielsweise in Form von Schlitzen ausgegeben, so ist die Strömungsgeschwindigkeit der austretenden Luft sehr hoch. Es kommt somit zu Zugwirkungen, die für den Benutzer der Dunstabzugsvorrichtung unangenehm sind. Bei der bei der erfindungsgemäßen Dunstabzugsvorrichtung kann im Wesentlichen die gesamte Sichtfläche der Luftauslasseinheit für den Luftaustritt dienen. Hierdurch wird somit eine große Fläche zur Verfügung gestellt und Zugwirkungen können vermieden werden. Auch das Auftreten von starken Luftgeräuschen, das bei kleinen Öffnungen und einer kleinen Luftaustrittsfläche auftreten kann, wird vermieden.

Gemäß einer Ausführungsform umfasst die Luftauslasseinheit eine Decke, die die Einheit nach oben abschließt. Diese Decke besteht zumindest teilweise aus luftdurchlässigem Material. Die Decke ist mit den weiteren Teilen der Luftauslasseinheit vorzugsweise einteilig ausgeführt, das heißt bildet mit diesen ein einteiliges Bauteil. Hierdurch wird zum einen die Fläche über die ein Luftaustritt erfolgt weiter vergrößert. Zum anderen kann insbesondere bei einer Luftauslasseinheit, bei der zumindest an einer Außenfläche ein luftdurchlässiger Bereich bis zu dem oberen Rand vorgesehen ist, das luftdurchlässige Material der Decke mit dem luftdurchlässigen Material der mindestens einen Außenfläche verbunden sein, das heißt aus einem Material hergestellt sein.

Durch das Vorsehen zumindest eines Bereiches der Decke als luftdurchlässiger Bereich wird es zudem möglich die Luft außer über die Außenwände der Luftauslasseinheit auch nach oben auszugeben. Hierdurch wird die Gefahr von Zugwirkungen für den Benutzer weiter verringert. Bei einer Ausführungsform, bei der die Decke, die auch als Deckel bezeichnet werden kann, der Luftauslasseinheit vollständig aus luftdurchlässigem Material besteht, ist die Dunstabzugsvörrichtung vorzugsweise eine wandmontierte Esse. Auch bei einer deckenmontierten Esse, die auch als Inselesse bezeichnet wird, kann die Decke zumindest teilweise aus luftdurchlässigem Material bestehen. Allerdings sind in diesem Fall an der Decke zusätzlich Befestigungs- oder Verstärkungselemente vorzusehen, die in der Regel nicht luftdurchlässig sind.

Die Luftauslasseinheit gemäß der vorliegenden Erfindung kann für den reinen Luftaustritt von gereinigter Luft aus der Dunstabzugsvorrichtung dienen. Alternativ kann gemäß einer Ausführungsform in der Luftauslasseinheit an zumindest einem Teil des Bereiches des luftdurchlässigen Materials Filtermaterial vorgesehen sein. Das Filtermaterial kann an der Innenseite des luftdurchlässigen Materials an diesem befestigt sein. Es ist aber auch möglich das Filtermaterial als eine separate Komponente, beispielsweise in Form einer Filtereinheit oder Filterkassette an der Innenseite des luftdurchlässigen Materials anzuordnen. In beiden Fällen weist diese Ausführungsform der Dunstabzugsvorrichtung den Vorteil auf, dass die große, durch das luftdurchlässige Material bereitgestellte, Fläche zusätzlich zu dem reinen Luftaustritt auch zur Reinigung der Luft dienen kann. Insbesondere bei einer Ausführungsform, bei der das Filtermaterial an dem luftdurchlässigen Material befestigt ist, ist der Aufbau der Dunstabzugsvorrichtung und deren Handhabung, insbesondere Reinigung weiter vereinfacht. Das Filtermaterial kann mit der einteilig ausgestalteten Luftauslasseinheit von der Dunstabzugsvorrichtung getrennt werden. Anschließend kann das Filtermaterial in einer Position, in der der Eingriff für den Benutzer leichter ist, von der Luftauslasseinheit getrennt und gereinigt oder ersetzt werden. Hierzu ist das Filtermaterial lösbar mit dem luftdurchlässigen Bereich verbunden. Die Anordnung des Filtermaterials an der Luftauslasseinheit ermöglicht die Ausführung des Filters mit viel größerem Volumen und somit einer viel höheren Standzeit. Der Nutzer muss daher den Filter oder die gesamte Luftauslasseinheit seltener wechseln. Als Filtermaterial oder Filter wird in der Luftauslasseinheit ein Geruchsfilter, wie beispielsweise ein Aktivkohlefilter, verwendet.

Gemäß einer Ausführungsform umfasst der Kamin der Dunstabzugsvorrichtung ein Verblendteil und die Luftauslasseinheit ist auf dem Verblendteil des Kamins angeordnet. Auf dem Verblendteil angeordnet bedeutet in diesem Zusammenhang, dass sich die Luftauslasseinheit oberhalb des Verblendteils befindet und mit dieser direkt oder über weitere Komponenten der Dunstabzugsvorrichtung in Kontakt steht. Alternativ ist es auch möglich, dass die Luftauslasseinheit in ihrem unteren Bereich aus einem luftundurchlässigen Material besteht und dieser Bereich als Verblendteil dient. Beim Vorsehen eines separaten Verblendteils kann allerdings die Tatsache genutzt werden, dass die Luftauslasseinheit unabhängig von dem Verblendteil von der Dunstabzugsvorrichtung entfernt werden kann und dadurch das Gewicht des zu entfernenden Teils geringer ist.

Die Ausführungsform des Kamins mit einem Verblendteil weist eine Reihe von Vorteilen auf. Das Verblendteil, das einen Kanalabschnitt darstellen kann, wird bei dieser Ausführungsform unmittelbar auf der Sichthaube angeordnet. In diesem Bereich ist ebenfalls der Lüfter der Dunstabzugsvorrichtung angeordnet. Somit dient das Verblendteil zum einen dazu die Einsichtnahme auf den Lüfter zu blockieren, wodurch das optische Erscheinungsbild der Dunstabzugsvorrichtung verbessert wird. Zum anderen kann durch das Verblendteil die Luftströmung auf die oberhalb des Verblendteils angeordnete Luftauslasseinheit gerichtet werden. Ein direktes Anströmen des Benutzers der Dunstabzugsvorrichtung, das bei einer Dunstabzugsvorrichtung auftreten kann, bei der der gesamte Kamin aus luftdurchlässigem Material besteht, kann dadurch vermieden werden. Schließlich kann das Verblendteil, wenn dieses als separates Teil ausgeführt ist, als Sitz für die Luftauslasseinheit dienen. Hierdurch kann die Unterseite der Luftauslasseinheit besonders einfach ausgestaltet werden und der luftdurchlässige Bereich der Außenflächen der Luftauslasseinheit kann sich bis zu deren Unterkante erstrecken.

Die Luftauslasseinheit ist vorzugsweise ein vormontiertes Bauelement. Als vormontierbares beziehungsweise vormontiertes Bauteil wird eine Luftauslasseinheit bezeichnet, bei der die einzelnen Komponenten aneinander befestigt beziehungsweise gehalten werden. Die Komponenten können daher vor der Anbringung der Luftauslasseinheit an der Dunstabzugsvorrichtung miteinander verbunden werden und die vormontierte Luftauslasseinheit kann als ein Bauteil an der Dunstabzugsvorrichtung befestigt werden. Besonders bevorzugt werden die Komponenten bei der Herstellung der Luftauslasseinheit bereits miteinander verbunden. Die Verbindung der Komponenten der Luftauslasseinheit ist vorzugsweise eine unlösbare Verbindung. So kann beispielsweise das luftdurchlässige Material mit einem Trägerrahmen der Luftauslasseinheit verschweißt, verpresst oder vernietet werden. Der Vorteil einer vormontierten Luftauslasseinheit besteht zum einen in der Montage und Handhabung der Dunstabzugsvorrichtung und zum anderen in den verringerten Anforderungen an die Lagerhaltung.

Die Luftauslasseinheit umfasst gemäß einer Ausführungsform einen Trägerrahmen, der den unteren und/oder hinteren Rand der Luftauslasseinheit bildet. Der Trägerrahmen stellt vorzugsweise einen durchgehenden Rahmen dar. Erstreckt sich dieser an dem unteren Rand der Luftauslasseinheit, kann dieser zur Führung und Befestigung der Luftauslasseinheit an der Sichthaube oder einem gegebenenfalls vorgesehenen Verblendteil dienen. Ein weiterer Vorteil eines Trägerrahmens besteht darin, dass dieser der Luftauslasseinheit eine gewisse Steifigkeit beziehungsweise Stabilität verleiht. Beim Vorsehen eines Trägerrahmens kann der übrige Teil der Luftauslasseinheit daher aus einem Material hergestellt werden, das gegebenenfalls eine geringere Steifigkeit aufweist. Insbesondere kann der übrige Teil der Außenfläche der Luftauslasseinheit daher als luftdurchlässiger Teil ausgestaltet werden. Der luftdurchlässige Teil besteht vorzugsweise ausschließlich aus dem luftdurchlässigen Material. Es ist erfindungsgemäß aber auch möglich, dass die Luftauslasseinheit Stützvorrichtungen aufweist, die das luftdurchlässige Material stützten und in der gewünschten Form halten. Diese Stützvorrichtungen, die als Stege oder Rahmen ausgebildet sein können, sind dann an der Innenseite des luftdurchlässigen Materials vorgesehen, das heißt befinden sich im Inneren der Luftauslasseinheit. Hierdurch wird das äußere Erscheinungsbild der Dunstabzugsvorrichtung durch die Stützvorrichtungen nicht negativ beeinflusst. Die Verwendung von Stützvorrichtungen ist vorzugsweise für solche luftdurchlässige Materialien beschränkt, deren eigene Steifigkeit ein Formhalten nicht gewährleistet.

Zusätzlich oder alternativ zu der Erstreckung des Trägerrahmens an dem unteren Rand der Luftauslasseinheit, kann sich dieser auch an dem hinteren Rand der Luftauslasseinheit erstrecken. Vorzugsweise erstreckt sich der Trägerrahmen an dem rückwärtigen Rand über die gesamte Höhe der Luftauslasseinheit und verläuft über eine Decke der Luftauslasseinheit. Durch diese Ausgestaltung des Trägerrahmens kann zum einen das Vorsehen von separaten Stützvorrichtungen weitestgehend vermieden werden. Zum anderen kann durch den Trägerrahmen an dem hinteren Rand der Luftaufbereitungsvorrichtung eine Befestigung der Luftauslasseinheit an der Raumwand, an der die Dunstabzugsvorrichtung montiert wird, erfolgen. Die Befestigung kann unmittelbar erfolgen. Alternativ wird die Luftauslasseinheit an einem Wandrahmen befestigt, der an der Raumwand montiert ist.

Das luftdurchlässige Material stellt erfindungsgemäß ein Gewebe, Streckmetallgitter, Vlies oder Gewirk dar. Durch die Verwendung solcher Materialien, die nicht aus einem flächigen Grundmaterial sondern aus Stegen oder Fäden bestehen, kann ein Verhältnis der Luftaustrittsfläche zu der durch die Stege oder Fäden abgedeckten Fläche maximiert werden. Hierdurch wird auch die Menge an Luft, die über das luftdurchlässige Material austritt maximiert, ohne dass gleichzeitig ein direkter Einblick in die Luftauslasseinheit ermöglicht wird.

Vorzugsweise besteht das luftdurchlässige Material aus Metall und/oder weist eine Beschichtung, insbesondere Metallbeschichtung auf. Bei der Verwendung von Metall kann die zur Formhaltung des luftdurchlässigen Bereiches erforderliche Steifigkeit auf einfache Weise geliefert werden. Zudem ist die Verwendung von Metall vorteilhaft, da dieses bei geeigneter Wahl gegen Angriffe resistent ist. Beispielsweise wird als Metall rostfreier Edelstahl, Stahl oder Aluminium verwendet. Zusätzlich oder alternativ kann das luftdurchlässige Material auch eine Beschichtung aufweisen. Diese ist so aufgebracht, dass die Luftaustritte in dem luftdurchlässigen Material nicht blockiert werden. Insbesondere ist die Beschichtung lediglich auf den Stegen oder Fäden des luftdurchlässigen Materials aufgebracht. Bestehen die Fäden oder Stege des luftdurchlässigen Materials aus Metall oder einem stabilen Kunststoff, kann die Beschichtung beispielsweise dem Schutz des Metalls dienen. In diesem Fall kann das Beschichtungsmaterial beispielsweise Lack sein. Ist hingegen ein anderes Grundmaterial für die Fäden oder Stege gewählt worden, beispielsweise ein Kunststoff oder ein Naturmaterial, handelt es sich bei dem Grundmaterial also um ein Stoffgewebe, Stoffgitter, Stoffgewirk oder Stoffvlies, kann die Beschichtung dazu verwendet werden dieses Grundmaterial zu schützen und diesem gleichzeitig eine gewisse Stabilität beziehungsweise Steifigkeit zu verleihen. Die Beschichtung kann aus Kunststoff oder Metall bestehen.

Die Erfindung wird im Folgenden erneut anhand der beiliegenden Figuren beschrieben. Es zeigen:
- Figur 1:: eine schematische Perspektivansicht einer Ausführungsform der erfindungsgemäßen Dunstabzugsvorrichtung;
- Figur 2:: eine schematische Perspektivansicht der Ausführungsform der Dunstabzugsvorrichtung aus Figur 1 in einem ersten Zustand;
- Figur 3:: eine schematische Perspektivansicht der Ausführungsform der Dunstabzugsvorrichtung aus Figur 1 in einem zweiten Zustand;
- Figuren 4a bis 4c:: eine schematische Frontansicht, Seitenansicht und Draufsicht auf einen Kamin einer Ausführungsform der erfindungsgemäßen Dunstabzugsvorrichtung;
- Figur 5:: eine schematische Darstellung eines luftdurchlässigen Materials; und
- Figur 6:: eine schematische Prinzipdarstellung einer Ausführungsform der erfindungsgemäßen Dunstabzugsvorrichtung.

In Figur 1 ist eine Ausführungsform der erfindungsgemäßen Dunstabzugsvorrichtung 1 schematisch gezeigt. Die Dunstabzugsvorrichtung 1 besteht aus einer Sichthaube 2, die im Folgenden auch als Wrasenschirm bezeichnet wird. Oberhalb der Sichthaube 2 ist ein Kamin 3 angeordnet. Der Kamin 3 besteht aus einem Verblendteil 5 und einer oberhalb des Verblendteils 5 angeordneten Luftauslasseinheit 4.

Der Aufbau des Kamins 3 wird unter Bezugnahme auf die Figuren 4a bis c und 5 genauer beschrieben. Der Kamin 3 besitzt eine Kastenform mit einem im Wesentlichen rechteckigen Querschnitt. In der dargestellten Ausführungsform ist lediglich die Vorderseite 41 des der Luftauslasseinheit 4 leicht nach außen gewölbt. Die Rückseite und Unterseite der Luftauslasseinheit 4 sind offen.

Der untere Teil des Kamins 3 wird durch einen Kanalabschnitt, der als Verblendteil 5 dient, gebildet. Dieser kann aus einem Blech gefertigt und in eine U-Form gebogen sein. An der Oberseite des Verblendteils 5 ist ein Absatz 51 vorgesehen, an dem der Querschnitt des Verblendteils 5 verringert ist. Auf diesen Absatz 51 ist die Luftauslasseinheit 4 aufgesetzt. Alternativ kann auch die Unterseite der Luftauslasseinheit 4 den Absatz 51 bilden. Weiterhin kann der Absatz 51 auch durch ein in dem Verblendteil 5 und / oder der Luftauslasseinheit 4 vorgesehenes Innenteil (nicht gezeigt) gebildet werden.

Die Luftauslasseinheit 4 besteht aus einem Trägerrahmen 45. Dieser erstreckt sich als Streifen entlang der Vorderseite 41 und den Seitenflächen 42 und 43 der Luftauslasseinheit 4 an deren Unterseite. Am rückwärtigen Rand der Seitenflächen 42 und 43 verläuft der Trägerrahmen 45 über die gesamte Höhe der Luftauslasseinheit 4 ebenfalls in Form eines Streifens. Auch an der Decke 44 erstreckt sich der Trägerrahmen 45 als Streifen an dem rückwärtigen Rand der Luftauslasseinheit 4. Der durch den Trägerrahmen 45 eingegrenzte Bereich der Luftauslasseinheit 4 wird durch ein luftdurchlässiges Material 46 gebildet. Dieses ist so geformt, dass es die Kastenform des Kamins beibehält. Insbesondere ist das luftdurchlässige Material 46 an den beiden Seitenflächen 42, 43 eben so angeordnet, dass dieses zusammen mit den Streifen des Trägerrahmens 46 in der Seitenansicht der Luftauslasseinheit 4 eine rechteckige Form bildet. An der Vorderseite 41 erstreckt sich das luftdurchlässige Material 46 von dem nach außen gewölbten Streifen des Trägerrahmens 45 nach oben bis zu der Decke 44. Die Decke 44 wird durch den Trägerrahmen 45 an dem rückwärtigen Rand und über die verbleibende Fläche bis zu der Vorderseite 41 zwischen den Seitenflächen 42, 43 durch das luftdurchlässige Material 46 gebildet. An den Kanten zwischen der Decke 44 und den Seitenflächen 42, 43 sowie der Vorderseite 41 ist das luftdurchlässige Material gebogen und setzt sich an den jeweiligen Flächen 41, 42, 43 fort. Auch an den Kanten zwischen der Vorderseite 41 und den Seitenflächen 42, 43 liegt das luftdurchlässige Material 46 durchgehend vor.

Eine mögliche Ausführungsform des luftdurchlässigen Materials ist in der Figur 5 schematisch gezeigt. Bei dieser Ausführungsform stellt das luftdurchlässige Material 46 ein Streckmetallgitter dar. Durch die Stege 461 werden Luftaustrittsflächen 462 des luftdurchlässigen Materials begrenzt. Die durch die Stege 461 gebildeten Maschen können beispielsweise eine Höhe Mh von 4mm und eine Länge MI von 8mm aufweisen. Die Materialstärke des Steges 461 ist hierbei gering und kann beispielsweise im Bereich von 0,75mm bis 1,25mm liegen. Das Streckmetallgitter 46 ist für die Luftauslasseinheit 4 nach Figuren 1 bis 4 so geformt, dass dieses eine Käfigteil bildet.

Bei einer Höhe eines Kamins 3 von beispielsweise 630mm kann die Höhe des luftdurchlässigen Bereiches 46, der sich über die gesamte Breite der Vorderseite 41 erstreckt, beispielsweise 400mm betragen. Die Breite des Streifens des Trägerrahmens 45 kann beispielsweise bei 35-40mm liegen. Das Verblendteil kann beispielsweise eine Höhe von 150-200mm aufweisen. Somit wird der wesentliche Teil des Sichtbereiches der Dunstabzugsvorrichtung 1 bei der erfindungsgemäßen Ausgestaltung als Luftauslassbereich verwendet.

Unter Bezugnahme auf die Figuren 2 und 3 wird nun das Abnehmen der Luftauslasseinheit 4 und der innere Aufbau des Kaminbereichs der Dunstabzugsvorrichtung 1 beschrieben.

Um die Luftauslasseinheit 4 aus dem Zustand, der in Figur 1 gezeigt ist, von der Dunstabzugsvorrichtung 1 abzunehmen, beispielsweise zu Reinigungs- oder Wartungszwecken, wird die Luftauslasseinheit 4 nach vorne relativ zu dem Verblendteil 5 verschoben. Es kann auch vorgesehen sein, dass die Luftauslasseinheit 4 zum Entfernen zunächst relativ zu dem Verblendteil 5 nach oben verschoben und dann nach vorne abgenommen werden muss. Wie sich aus Figur 3 ergibt, weist die Dunstabzugsvorrichtung 1 in der dargestellten Ausführungsform einen Wandrahmen 6 auf, dieser Wandrahmen 6 dient der Befestigung der Dunstabzugsvorrichtung 1 an der Montagewand. Der Wandrahmen 6 erstreckt sich an der Rückseite der Dunstabzugsvorrichtung 1 über die gesamte Höhe des Kamins 3. An den Wandrahmen 6 schließt sich im unteren Bereich eine Halterung 61 an. Diese ragt von dem Wandrahmen 6 nach vorne und ist in dem Verblendteil 5 aufgenommen. In der Halterung ist ein Luftführungselement, insbesondere ein Luftführungskonus 12 gehalten, über den Luft von einem Lüfter 11 (siehe Figur 6) in den Innenraum der Luftauslasseinheit 4 gelangen kann. Die Luftauslasseinheit 4 ist im eingebauten Zustand, der in Figur 1 gezeigt ist, an dem Wandrahmen 6 befestigt und sitzt auf dem Verblendteil und / oder der Halterung 61 auf.

Die Funktionsweise der Dunstabzugsvorrichtung 1 wird unter Bezugnahme auf Figur 6 beschrieben. Dünste oder Wrasen, die beispielsweise von einer Kochstelle aufsteigen, werden durch den Lüfter 11 angesaugt und treten über einen in der Sichthaube 2 vorgesehenen Fettfilter 21 in die Dunstabzugsvorrichtung 1 ein. Von der Sichthaube 2 tritt die so gereinigte Luft in das Verblendteil 5 ein, in dem der Lüfter 11 angeordnet ist. Durch den Lüfter 11 wird die Luft in die Luftauslasseinheit 4 befördert. In der dargestellten Ausführungsform ist an der Innenseite der Vorderseite 41, der Seitenflächen 42, 43 und der Decke 44 der Luftauslasseinheit 4 Filtermaterial 7 vorgesehen. Dieses Filtermaterial 7 ist vorzugsweise ein Geruchsfilter. Der Geruchsfilter ist als großvolumiger oder mit großer Oberfläche ausgestatteter Aktivkohlefilter ausgestaltet. Das Filtermaterial 7 liegt in der gezeigten Ausführungsform als Matten an dem luftdurchlässigen Material 46 der Luftauslasseinheit 4 an. Im Bereich des Trägerrahmens 45 kann das Filtermaterial 7 ausgespart sein.

Aufgrund des durch den Lüfter 11 erzeugten Luftstroms tritt die Luft durch das Filtermaterial 7 und das luftdurchlässige Material der Luftauslasseinheit 4 aus der Dunstabzugsvorrichtung 1 aus. Hierbei strömt die Luft sowohl durch die Vorderseite 41, die Seitenflächen 42, 43 als auch durch die Decke 44 der Luftauslasseinheit 4.

Der Kamin 3 ist bei der erfindungsgemäßen Dunstabzugsvorrichtung 1 somit im Bereich der Luftauslasseinheit 4 als offene durchströmbare Fläche ausgeführt.

Mit der vorliegenden Erfindung können eine Reihe von Vorteilen erzielt werden. Beispielsweise kann bei einem Kamin mit integriertem Aktivkohlefilter die Einbauhöhe des Kamins verringert und somit vielen Einbauproblemen, wie zu geringe Raumhöhe oder auszusägenden Kranzprofilen begegnet werden. Es entsteht keine Vertikalkollision mit anderen Bauteilen oder der Küchenarchitektur. Zudem wird der luftdurchlässige Bereich der Luftauslasseinheit durch die permanente Durchströmung von Fusseln und Staub freigehalten. Eine äußerliche Reinigung ist nicht notwendig.

### Bezugszeichenliste

- 1: Dunstabzugsvorrichtung
- 11: Lüfter
- 12: Luftführungskonus
- 2: Sichthaube
- 21: Fettfilter
- 3: Kamin
- 4: Luftauslasseinheit
- 41: Vorderseite
- 42: Seitenfläche
- 43: Seitenfläche
- 44: Decke
- 45: Trägerrahmen
- 46: luftdurchlässiges Material
- 461: Stege
- 462: Luftaustrittsfläche
- MI: Maschenlänge
- Mh: Maschenhöhe

- 5: Verblendteil
- 51: Absatz
- 6: Wandrahmen

## Patentansprüche

1. Dunstabzugsvorrichtung mit einer Sichthaube, einem oberhalb der Sichthaube (2) angeordneten Kamin (3) und einer Luftauslasseinheit (4), die einen Teil des Kamins (3) bildet, wobei zumindest ein Teil einer der Wände (41, 42, 43) der Luftauslasseinheit (4) aus einem luftdurchlässigen Material (46) besteht und zumindest zwei Wände (41, 42, 43, 44) der Luftauslasseinheit (4) ein einteiliges Bauteil darstellen, **dadurch gekennzeichnet, dass** zumindest ein Teil zweier seitlicher Außenflächen (42, 43) der Luftauslasseinheit (4) aus luftdurchlässigem Material (46) besteht, das ein Gewebe, Streckmetallgitter, Vlies oder Gewirk darstellt.

2. Dunstabzugsvorrichtung nach Anspruch 1, **dadurch gekennzeichnet, dass** die Luftauslasseinheit (4) drei Außenflächen (41, 42, 43) aufweist.

3. Dunstabzugsvorrichtung nach Anspruch 1 oder 2, **dadurch gekennzeichnet, dass** zumindest ein Teil einer Vorderseite (41) der Luftauslasseinheit (4) aus luftdurchlässigem Material (46) besteht.

4. Dunstabzugsvorrichtung nach einem der Ansprüche 1 bis 3, **dadurch gekennzeichnet, dass** die Luftauslasseinheit (4) eine Decke (44) aufweist, die zumindest teilweise aus einem luftdurchlässigen Material (46) besteht.

5. Dunstabzugsvorrichtung nach einem der Ansprüche 1 bis 4, **dadurch gekennzeichnet, dass** in der Luftauslasseinheit (4) an zumindest einem Teil des Bereiches des luftdurchlässigen Materials (46) Filtermaterial (7) vorgesehen ist.

6. Dunstabzugsvorrichtung nach einem der Ansprüche 1 bis 5, **dadurch gekennzeichnet, dass** der Kamin (3) der Dunstabzugsvorrichtung ein Verblendteil (5) umfasst und die Luftauslasseinheit (4) auf dem Verblendteil (5) des Kamins (3) angeordnet ist.

7. Dunstabzugsvorrichtung nach einem der Ansprüche 1 bis 6, **dadurch gekennzeichnet, dass** die Luftauslasseinheit (4) ein vormontiertes Bauteil ist.

8. Dunstabzugsvorrichtung nach einem der Ansprüche 1 bis 7, **dadurch gekennzeichnet, dass** die Luftauslasseinheit (4) einen Trägerrahmen (45) umfasst, der den unteren und/oder hinteren Rand der Luftauslasseinheit (4) bildet.

9. Dunstabzugsvorrichtung nach einem der Ansprüche 1 bis 8, **dadurch gekennzeichnet, dass** das luftdurchlässige Material (46) aus Metall besteht und/oder eine Beschichtung, insbesondere Metallbeschichtung aufweist.

## Claims

1. Vapour extraction apparatus with a viewing cover, a chimney (3) arranged above the viewing cover (2) and an air outlet unit (4), which forms a part of the chimney (3), wherein at least one part of one of the walls (41, 42, 43) of the air outlet unit (4) consists of an air-permeable material (46) and at least two walls (41, 42, 43, 44) of the air outlet unit (4) represent a single-piece component, **characterised in that** at least one part of two lateral outer surfaces (42, 43) of the air outlet unit (4) consists of air-permeable material (46), which represents a textile, expanded metal lattice, fleece or knitted fabric.

2. Vapour extraction apparatus according to claim 1, **characterised in that** the air outlet unit (4) has three outer surfaces (41, 42, 43).

3. Vapour extraction apparatus according to claim 1 or 2, **characterised in that** at least a part of a front side (41) of the air outlet unit (4) consists of air-permeable material.

4. Vapour extraction apparatus according to one of claims 1 to 3, **characterised in that** the air outlet unit (4) has a cover (44) which at least partially consists of an air-permeable material (46).

5. Vapour extraction apparatus according to one of claims 1 to 4, **characterised in that** there is provision in the air outlet unit (4) for filter material (7) on at least one part of the region of the air-permeable material (46).

6. Vapour extraction apparatus according to one of claims 1 to 5, **characterised in that** the chimney (3) of the vapour extraction apparatus comprises a cladding part (5) and the air outlet unit (4) is arranged on the cladding part (5) of the chimney (3).

7. Vapour extraction apparatus according to one of claims 1 to 6, **characterised in that** the air outlet unit (4) is a preassembled component.

8. Vapour extraction apparatus according to one of claims 1 to 7, **characterised in that** the air outlet unit (4) comprises a carrier frame (45) which forms the lower and/or rear edge of the air outlet unit (4).

9. Vapour extraction apparatus according to one of claims 1 to 8, **characterised in that** the air-permeable material (46) consists of metal and/or has a coating, in particular metal coating.

## Revendications

1. Dispositif d'aspiration de vapeur comportant une hotte visière, une cheminée (3) disposée au-dessus de la hotte visière (2) et une unité d'évacuation d'air (4) qui forme une partie de la cheminée (3), dans lequel au moins une partie d'une des parois (41, 42, 43) de l'unité d'évacuation d'air (4) est constituée d'un matériau perméable à l'air (46) et au moins deux parois (41, 42, 43, 44) de l'unité d'évacuation d'air forment un élément d'une seule pièce,
**caractérisé en ce qu'**au moins une partie de deux faces extérieures latérales (42, 43) de l'unité d'évacuation d'air (4) est constituée d'un matériau perméable à l'air (46), qui est composé d'un tissu, d'une grille de métal déployé, d'un matériau non-tissé ou de tissu tricoté.

2. Dispositif d'aspiration de vapeur selon la revendication 1, **caractérisé en ce que** l'unité d'évacuation d'air (4) comprend trois faces extérieures (41, 42, 43).

3. Dispositif d'aspiration de vapeur selon la revendication 1 ou 2, **caractérisé en ce qu'**au moins une partie d'une face avant (41) de l'unité d'évacuation d'air (4) est constituée d'un matériau perméable à l'air (46).

4. Dispositif d'aspiration de vapeur selon l'une des revendications 1 à 3, **caractérisé en ce que** l'unité d'évacuation d'air (4) comprend un plafond (44), qui est constitué au moins en partie d'un matériau perméable à l'air (46).

5. Dispositif d'aspiration de vapeur selon l'une des revendications 1 à 4, **caractérisé en ce qu'**un matériau filtrant (7) est agencé dans l'unité d'évacuation d'air (4) sur au moins une partie de la section du matériau perméable à l'air (46).

6. Dispositif d'aspiration de vapeur selon l'une des revendications 1 à 5, **caractérisé en ce que** la cheminée (3) du dispositif d'aspiration de vapeur comprend une partie de parement (5) et l'unité d'évacuation d'air (4) est agencée sur la partie de parement (5) de la cheminée (3).

7. Dispositif d'aspiration de vapeur selon l'une des revendications 1 à 6, **caractérisé en ce que** l'unité d'évacuation d'air (4) est un composant pré-assemblé.

8. Dispositif d'aspiration de vapeur selon l'une des revendications 1 à 7, **caractérisé en ce que** l'unité d'évacuation d'air (4) comprend un cadre porteur (45), qui forme le rebord inférieur et/ou arrière de l'unité d'évacuation d'air (4).

9. Dispositif d'aspiration de vapeur selon l'une des revendications 1 à 8, **caractérisé en ce que** le matériau perméable à l'air (46) est constitué de métal et/ou comprend un revêtement, notamment un revêtement métallique.
